# EUROPÄISCHE PATENTSCHRIFT

(11) **EP 2 006 483 B1**
(45) Veröffentlichungstag und Bekanntmachung des Hinweises auf die Patenterteilung: **05.09.2012**
(21) Anmeldenummer: 08010230.4
(22) Anmeldetag: 05.06.2008
(51) Int. Cl.: E06B 9/384

(54) **Rafflamellenstore**
Venetian blind
Store à lamelles

(30) Priorität: 21.06.2007 AT 9622007
(43) Veröffentlichungstag der Anmeldung: 24.12.2008
(73) Patentinhaber: Kraler, Franz, 9913 Abfaltersbach 125 (AT)
(72) Erfinder: Kraler, Franz, 9913 Abfaltersbach 125 (AT)
(74) Vertreter: Torggler, Paul Norbert

(56) Entgegenhaltungen:
- CH-A5- 618 768
- DE-A1- 2 834 268
- DE-A1- 3 009 058
- DE-A1- 3 300 213
- DE-U1- 8 816 593
- US-A- 2 130 319

## Beschreibung

Die Erfindung betrifft ein Rafflamellenstore, bei dem die Lamellen an ihren Längsseiten über Gelenkverbindungen mit Tragelementen, insbesondere Tragband oder Tragseil, verbunden sind, wobei die gelenkige Verbindung jeweils zwischen einem starr mit der Lamelle verbundenen Halteelement und einem starr mit dem Tragelement verbundenen Befestigungselement erfolgt.

Gattungsgemäße Rafflamellenstores sind beispielsweise aus der DE 3819 920 sowie der EP 077 031 B1 bekannt. Bei diesen bekannten Rafflamellenstores weist die Gelenkverbindung zwischen dem Tragelement und der Lamelle jeweils ein Kugelgelenk auf, wobei die Gelenkpfanne jeweils der Lamelle zugeordnet ist, während der Kugelkopf direkt am dem Tragelement zugeordneten Befestigungselement ausgebildet ist.

Weitere Rafflamellenstores sind in CH 618 768 A5, DE 8816593U1, DE 3300213 A1 und DE 30 09 058 A1 offenbart.

Derartige Gelenkverbindungen sollen zum einen kostengünstig herstellbar sein, bei aufgezogenem Behang eine geringe Pakethöhe aufweisen und zudem soll die Montage der Einzelteile der Gelenkverbindungen an den Lamellen maschinell in einfacher Weise erfolgen können, um die Produktionskosten entsprechend niedrig halten zu können.

Die Erfindung stellt sich daher die Aufgabe, eine gattungsgemäße Gelenkverbindung zu schaffen, mit der die vorbeschriebenen Bedingungen erfüllt werden können und die insbesondere eine einfache Anbringung der Tragelemente an den Lamellenrändern ebenso wie eine geringe Pakethöhe bei aufgezogenem Behang ermöglicht.

Dies wird mit einem Rafflamellenstore nach Anspruch 1 erreicht, beidem u.a. die Gelenkverbindung ein Kugelgelenk aufweist, wobei die Gelenkpfanne am mit dem Tragelement starr verbundenen Befestigungsmittel ausgebildet ist. Das heißt in anderen Worten, dass der Kugelkopf dem Halteelement, welches in einfacher Weise von einer vorzugsweise U-förmigen Metallklammer mit einem stabförmigen Abschnitt gebildet sein kann, zugeordnet ist.

Gemäß einer ersten Ausführungsform ist dabei vorgesehen, dass der Gelenkkopf direkt am mit der Lamelle starr verbundenen Halteelement ausgebildet ist. Alternativ kann jedoch auch die Gelenkverbindung ein Verbindungselement aufweisen, an dem der Gelenkkopf ausgebildet ist, wobei das Verbindungselement lösbar mit dem Halteelement verbindbar bzw. verbunden ist.

Bei diesem bevorzugten Ausführungsbeispiel hat es sich als vorteilhaft herausgestellt, wenn das Verbindungselement mit dem Halteelement über ein Scharniergelenk verbindbar bzw. verbunden ist, wobei eine konstruktiv einfache Lösung dann erreicht wird, wenn das Verbindungselement auf seinem dem Gelenkkopf für das Kugelgelenk gegenüberliegenden Ende eine Maulöffnung aufweist, mittels der das Verbindungselement auf einen stabförmigen Abschnitt des Halteelementes aufschnappbar ist.

Die Erfindung löst die Aufgabe also in an sich bekannter Weise durch die Ausbildung der Gelenkverbindung als Kugelgelenk, wobei im Gegensatz zum Stand der Technik der Kugelkopf neuerungsgemäß der Lamelle zugeordnet ist. Die dreiteilige Ausbildung der Gelenkverbindung mit einem Verbindungselement, welches auf einer Seite einen Kugelkopf und auf der gegenüberliegenden Seite eine Maulöffnung aufweist, bietet neben der besonders einfachen Montage zudem die Möglichkeit, das besonders beanspruchte Verbindungselement im Beschädigungsfall einfach auszutauschen.

Eine weitere Ausführungsvariante der Erfindung sieht vor, dass die Gelenkverbindung ein Verbindungselement aufweist, welches mit dem Halteelement und dem Befestigungselement drehgelenkig verbunden bzw. verbindbar ist, wobei es sich als besonders vorteilhaft herausgestellt hat, wenn das Verbindungselement mit dem Halteelement und dem Befestigungselement jeweils über ein Einachsgelenk verbunden ist. Günstigerweise ist dabei das erste Einachsgelenk als Scharniergelenk und das zweite Einachsgelenk als Zapfengelenk ausgebildet ist. Um die horizontale Verschwenkbarkeit der Lamellen zu ermöglichen und gleichzeitig sicherzustellen, dass das Tragelement bei aufgezogenem Behang nicht zwischen den einzelnen Lamellen eingeklemmt wird, ist weiters vorgesehen, dass die Drehachsen des Scharniergelenks und des Zapfengelenks im Wesentlichen normal zueinander verlaufen.

Im Sinne einer kostengünstigen und maschinell einfach zu produzierenden Lösung ist weiters vorgesehen, dass das Befestigungselement aus Kunststoff hergestellt und unmittelbar an das Tragelement angespritzt ist.

Weitere Vorteile und Einzelheiten der Erfindung werden in der nachfolgenden Figurenbeschreibung unter Bezugnahme auf die in der Zeichnung dargestellten Ausführungsbeispiele näher erläutert. Darin zeigt:
- Fig. 1a und 1b: ein erstes Ausführungsbeispiel der Erfindung in einer Explosionsdarstellung und in zusammengebautem Zustand,
- Fig. 1c: eine Seitenansicht des ersten Ausführungsbeispiels,
- Fig. 2a und 2b: ein weiteres Ausführungsbeispiel der Erfindung in einer Explosionsdarstellung und in zusammengebautem Zustand und
- Fig. 3: perspektivisch einen Teilabschnitt eines erfindungsgemäßen Rafflamellenstores.

Ein erstes Ausführungsbeispiel der Erfindung, bei dem die Gelenkverbindung 3 ein Verbindungselement 7 mit einem Gelenkkopf 8 und einer Maulöffnung 10 aufweist, ist in den Fig. 1a, 1b und 1c dargestellt. Dabei ist das Halteelement 5 klammerförmig ausgebildet und weist einen stabförmigen Abschnitt B auf. Das Halteelement 5 wird in den gebördelten Seitenrand der Lamelle geschossen oder andersartig befestigt, sodass der stabförmige Mittelabschnitt B noch weit genug vorsteht, um das Aufklippsen des Verbindungselementes 7 über die Maulöffnung 10 auf dem stabförmigen Abschnitt B zu ermöglichen. Der stabförmige Abschnitt B und die Maulöffnung 10 bilden gemeinsam also ein Scharniergelenk mit der Drehachse a, wodurch die horizontale Verschwenkbarkeit der Lamelle sichergestellt wird. Die gelenkige Verbindung zwischen dem Verbindungselement 7 und dem Befestigungselement 6 am Tragelement 4 wird beim gezeigten Ausführungsbeispiel über ein Kugelgelenk 16 sichergestellt, wobei neuerungsgemäß der Gelenkkopf 8 dem Verbindungselement 7 zugeordnet ist, während die Gelenkpfanne 9 am Befestigungselement 6 ausgebildet ist (Fig. 2).

Das Kugelgelenk stellt dabei die Drehbarkeit des Tragelementes 4 zumindest um die Drehachse b sicher, sodass sich das Tragelement 4 bei aufgezogenem Behang seitlich im Wesentlichen parallel zu den Längskanten der Lamellen 2 legen kann.

Durch die neuerungsgemäße Verlagerung des Gelenkkopfes 8, der erfahrungsgemäß den größten Beanspruchungen aufgesetzt ist, auf das Verbindungselement 7 wird in Kombination mit der lösbaren Verbindung des Verbindungselementes 7 mit dem Halteelement 5 erreicht, dass bei gebrochener oder anderweitig beschädigter Gelenkverbindung 3 das Verbindungselement 7 in einfacher Weise ausgetauscht werden kann, wodurch sich die Lebensdauer des Raffstores 1 erheblich verlängern lässt.

Ein weiteres Ausführungsbeispiel ist in der Fig. 2a in einer Explosionsdarstellung und in Fig. 2b in zusammengebautem Zustand dargestellt.

Dieses zweite Ausführungsbeispiel unterscheidet sich vom vorbeschriebenen Ausführungsbeispiel durch die Art der Gelenkverbindung zwischen dem Verbindungselement 7 und dem Befestigungselement 6. Gleiche Teile in den beiden Ausführungsbeispielen wurden mit denselben Bezugszeichen versehen, weshalb auf eine nochmalige ausführliche Beschreibung verzichtet wird.

Bei dem in den Fig. 2a und 2b dargestellten Ausführungsbeispiel ist die Gelenkverbindung zwischen dem Verbindungselement 7 und dem Befestigungselement 6 als Zapfengelenk 13 ausgebildet. Dazu ist am Verbindungselement 7 anstelle eines Kugelkopfes ein zylindrischer Zapfen mit einem Rastkopf ausgebildet, der in die ebenfalls zylindrische Gelenkspfanne 15 am Befestigungselement 6, die in ihrem hinteren Endbereich eine Erweiterung aufweist, einrastet. Die Drehachse b dieses Zopfengelenks 13 schließt mit der Drehachse des Scharniergelenks 14 im Wesentlichen einen rechten Winkel ein, sodass sich das Tragelement 4 beim Raffen des Stores infolge der Drehung des Befestigungselementes 6 seitlich im Wesentlichen parallel zu den Längskanten der Lamellen 2 legen kann.

Fig. 3 zeigt perspektivisch einen Teilabschnitt eines erfindungsgemäßen Rafflamellenstores 1 in heruntergelassenem Zustand. Über die Gelenkverbindung 3 ist sichergestellt, dass die am Tragelement 4 geführten Lamellen 2 zum Verstellen der Neigungsflächen der Lamellen 2 um die Drehachse a verschwenkt werden können. Durch die Drehbarkeit des Befestigungselementes 6 um die Drehachse b ist darüber hinaus sichergestellt, dass sich die Tragelemente 4 beim Zusammenraffen des Raffstores 1 infolge der Drehung des Befestigungselementes 6 seitlich im Wesentlichen parallel zu den Längskanten der Lamellen 2 legen, wodurch ein Einklemmen der Tragelemente 4 zwischen den Lamellen 2 bei aufgezogenem Raffstore 1 verhindert werden kann.

Es versteht sich von selbst, dass die dargestellten Ausführungsbeispiele lediglich einige von mehreren Möglichkeiten, den Erfindungsgedanken einer Gelenkverbindung zwischen einer Lamelle und einem Befestigungselement zu realisieren, zeigen. Eine wesentliche Neuerung der Erfindung besteht jedenfalls in der Verlagerung des Gelenkkopfes vom Befestigungselement zum Halteelement oder zu einem mit dem Halteelement lösbar verbundenen Verbindungselement bzw. der Verlagerung der Gelenkspfanne auf das Befestigungselement.

## Patentansprüche

1. Rafflamellenstore, bei dem die Lamellen (2) an ihren Längsseiten über Gelenkverbindungen mit Tragelementen (4), insbesondere Tragband oder Tragseil, verbunden sind, wobei wenigstens eine Gelenkverbindung (3) zwischen einem starr mit der Lamelle (2) verbundenen Halteelement (5) und einem mit dem Tragelement (4) fest verbundenen Befestigungselement (6) ausgebildet ist, **dadurch gekennzeichnet, dass** die Gelenkverbindung (3) ein Kugelgelenk (16) aufweist und die Gelenkpfanne (9) am mit dem Tragelement (4) starr verbundenen Befestigungselement (6) ausgebildet ist.

2. Rafflamellenstore nach Anspruch 1, **dadurch gekennzeichnet, dass** das Halteelement (5) von einer vorzugsweise U-förmigen Metallklammer mit einem stabförmigen Abschnitt (B) gebildet ist.

3. Rafflamellenstore nach Anspruch 1 oder 2, **dadurch gekennzeichnet, dass** der Gelenkkopf (8) direkt am mit der Lamelle (2) starr verbundenem Halteelement (5) ausgebildet ist.

4. Pafflamellenstore nach Anspruch 1 oder 2, **dadurch gekennzeichnet, dass** die Gelenkverbindung (3) ein Verbindungselement (7) aufweist an dem der Gelenkkopf (8) ausgebildet ist, wobei das Verbindungselement (7) lösbar mit dem Halteelement (5) verbindbar bzw. verbunden ist.

5. Rafflamellenstore nach Anspruch 4, **dadurch gekennzeichnet, dass** das Verbindungselement (7) mit dem Halteelement (5) über ein Scharniergelenk (14) verbindbar bzw. verbunden ist.

6. Rafflamellenstore nach Anspruch 4 oder 5, **dadurch gekennzeichnet, dass** das Verbindungselement (7) auf seinem dem Gelenkkopf (8) für das Kugelgelenk gegenüberliegenden Ende eine Maulöffnung (10) aufweist, mittels der das Verbindungselement (7) auf einen stabförmigen Abschnitt (B) des Halteelementes (5) aufschnappbar ist.

7. Rafflamellenstore nach einem der Ansprüche 5 oder 6, **dadurch gekennzeichnet, dass** die Drehachsen (a, b) des Scharniergelenks (14) und des Kugelgelenks (16) im Wesentlichen normal zueinander verlaufen.

8. Rafflamellenstore nach einem der Ansprüche 1 bis 7, **dadurch gekennzeichnet, dass** das Befestigungselement (6) aus Kunststoff hergestellt und unmittelbar an das Tragelement (4) angespritzt ist.

## Claims

1. Liftable reefing blinds, the lamellas (2) being connected on their long sides with carrier elements (4) via hinged connections, in particular carrier band or carrier rope, wherein at least one hinged connection (3) is provided between one retaining element (5) connected rigidly with the lamella (2) and a fastening element (6) fixedly connected with the carrier element (4), **characterized in that** the hinged connection (3) comprises a ball joint and the joint socket (9) is arranged on the fastening element (6) rigidly connected with the carrier element (4).

2. Liftable reefing blinds according to claim 1, **characterized in that** the retaining element (5) is in the form of a preferably U-shaped metal clip comprising a rod-shaped portion (B).

3. Liftable reefing blinds according to claim 1 or 2, **characterized in that** the joint head (8) is arranged directly on the retaining element (5) connected rigidly with the lamella (2).

4. Liftable reefing blinds according to claim 1 or 2, **characterized in that** the hinged connection (3) comprises a connecting element (7) on which the joint head (8) is arranged, wherein the connecting element (7) is or can be releasably connected.

5. Liftable reefing blinds according to claim 4, **characterized in that** the connecting element (7) is or can be connected with the retaining element (5) via a hinged joint (14).

6. Liftable reefing blinds according to claim 4 or 5, **characterized in that** the connecting element (7) comprises a muzzle opening (10) on its end opposite of its joint head (8) for the ball joint, by means of which the connecting element (7) can be snapped onto a rod-shaped portion (B) of the retaining element (5).

7. Liftable reefing blinds according to one of claims 5 or 6, **characterized in that** the axes of rotation (a, b) of the hinged joint (14) and of the ball joint (16) are essentially perpendicular to one another.

8. Liftable reefing blinds according to one of claims 1 to 7, **characterized in that** the fastening element (6) is made of plastic material and is directly molded onto the carrier element (4).

## Revendications

1. Store à lamelles dans lequel les lamelles (2) sont reliées sur leurs côtés longitudinaux par des liaisons articulées avec des éléments porteurs (4), en particulier par une bande porteuse ou un câble porteur, dans lequel au moins une liaison articulée (3) est conçue entre un élément de retenue (5) relié rigidement à la lamelle (2), et un élément de fixation (6) relié fixement à l'élément porteur (4), **caractérisé en ce que** la liaison articulée (3) présente une articulation sphérique (16) et la poche articulée (9) est conçue au niveau de l'élément de fixation (6) relié rigidement à l'élément porteur (4).

2. Store à lamelles selon la revendication 1, **caractérisé en ce que** l'élément de retenue (5) est formé par une agrafe en métal de préférence en forme de U avec une section (B) en forme de barre.

3. Store à lamelles selon la revendication 1 ou 2, **caractérisé en ce que** la tête articulée (8) est conçue directement sur l'élément de retenue (5) relié rigidement à la lamelle (2).

4. Store à lamelles selon la revendication 1 ou 2, **caractérisé en ce que** la liaison articulée (3) présente un élément de liaison (7) sur lequel est conçue la tête articulée (8), l'élément de liaison (7) pouvant être relié ou étant relié de façon amovible à l'élément de retenue (5).

5. Store à lamelles selon la revendication 4, **caractérisé en ce que** l'élément de liaison (7) peut être relié ou est relié à l'élément de retenue (5) au moyen d'une articulation à charnière (1A).

6. Store à lamelles selon la revendication 4 ou 5, **caractérisé en ce que** l'élément de liaison (7) présente sur son extrémité opposée à la tête articulée (8) pour l'articulation sphérique une ouverture à mâchoire (10) à l'aide de laquelle l'élément de liaison (7) peut être encliqueté sur une section en forme de barre (B) de l'élément de retenue (5).

7. Store à lamelles selon l'une des revendications 5 ou 6, **caractérisé en ce que** les axes de rotation (a, b) de l'articulation à charnière (14) et de l'articulation sphérique (16) sont disposés essentiellement normalement l'un à l'autre.

8. Store à lamelles selon l'une des revendications 1 à 7, **caractérisé en ce que** l'élément de fixation (6) est fabriqué en matière plastique et est injecté directement sur l'élément porteur (4).
